# EUROPÄISCHE PATENTSCHRIFT

(11) **EP 2 490 948 B1**
(45) Veröffentlichungstag und Bekanntmachung des Hinweises auf die Patenterteilung: **02.03.2016**
(21) Anmeldenummer: 10750042.3
(22) Anmeldetag: 21.08.2010
(51) Int. Cl.: B65B 35/04, B65B 61/00, B65B 19/22

(54) **VORRICHTUNG ZUM SPEICHERN VON (ZIGARETTEN-)PACKUNGEN**
DEVICE FOR STORING (CIGARETTE) PACKETS
DISPOSITIF DE STOCKAGE DE PAQUETS (DE CIGARETTES)

(30) Priorität: 20.10.2009 DE 102009050035
(43) Veröffentlichungstag der Anmeldung: 29.08.2012
(73) Patentinhaber: Focke & Co. (GmbH & Co. KG), 27283 Verden (DE)
(72) Erfinder: STILLER, Martin, 27283 Verden (DE); SCHLENKER, Michael, 27337 Blender (DE); BIENIA, Michael, 27283 Verden (DE)
(74) Vertreter: Ellberg, Nils
(86) Internationale Anmeldenummer: PCT/EP2010/005141
(87) Internationale Veröffentlichungsnummer: WO 2011/047745

(56) Entgegenhaltungen:
- EP-A1- 0 529 689
- EP-B1- 0 317 805
- DE-A1- 3 046 063
- DE-A1- 3 802 644
- DE-A1-102006 059 238
- US-A- 3 590 556
- US-A- 4 150 520

## Beschreibung

Die Erfindung betrifft eine Vorrichtung zum Speichern und/oder zur Formgebung von im Wesentlichen quaderförmigen Packungen, insbesondere von durch Klebung miteinander verbundene Faltlappen aufweisenden Zigarettenpackungen, mit wenigstens einem Trockenrevoler, der mindestens zwei konzentrisch angeordnete Reihen von Aufnahmen bzw. Taschen für je eine Packung aufweist, nämlich einen radial innenliegenden Taschenkranz und einen radial außenliegenden Taschenkranz, die konzentrisch zueinander angeordnet sind, wobei die Packungen in Axialrichtung in die mindestens an einer axialen Seite offenen Taschen einführbar und nach einer Teilumdrehung des Trockenrevolvers aus diesem ausschiebbar sind, wobei die Packungen dem Trockenrevolver durch einen Übergaberevolver als taktweise drehbaren Förderer mit mehreren Aufnahmen für je eine Packung zuführbar sind, wobei die Aufnahmen für je eine Packung einzeln nebeneinander in Umfangsrichtung angeordnet sind.

Zigarettenpackungen, insbesondere des Typs Klappschachtel, sind so ausgebildet, dass einander mindestens teilweise überdeckende Faltlappen durch Klebung miteinander verbunden sind. Die Verweildauer der Packungen in der Verpackungsmaschine ist aufgrund der kurzen Taktzeiten nicht ausreichend, um den Abbindeprozess der Leimverbindungen zu vollenden. Die Packungen sind deshalb nach Verlassen der Verpackungsmaschine wegen der noch unfertigen Leimverbindungen nicht formstabil.

Zum Aushärten von Leimverbindungen aufweisenden Packungen ist es bekannt, die Packungen im Anschluss an die Verpackungsmaschine einem Trockenrevolver zuzuführen, der die fertiggestellten Packungen für eine ausreichende Dauer zum Abbinden des Leims aufnimmt (EP 0 313 938 B1). Die Taschen sind in zwei Taschenkränzen angeordnet mit einer Ausrichtung der einander zugeordneten Taschen der benachbarten Taschenkränze in einer exakten Radialebene. Des Weiteren ist es bekannt, Zigarettenpackungen paarweise an einen Trockenrevolver zu übergeben (EP 0 317 805 B1). Bei diesem Stand der Technik gemäß Oberbegriff von Patentanspruch 1 werden die Packungen auf zwei Packungsbahnen, also paarweise, einem entsprechend ausgebildeten Übergaberevolver zugeführt. Hier ist demnach eine zweibahnige Arbeitsweise des vorgeordneten Packers gegeben.

Der Erfindung liegt die Aufgabe zugrunde, eine Vorrichtung der eingangs genannten Ausführung dahingehend weiterzuentwickeln, dass bei einbahniger Zuführung von Packungen eine leistungsfähige Arbeitsweise des Trockenrevolvers gewährleistet ist.

Zur Lösung dieser Aufgabe ist die erfindungsgemäße Vorrichtung durch die Merkmale des hennzeichnenden Teils von Patentanspruch 1 gekennzeichnet:
Bei der erfindungsgemäßen Handhabung der Packungen wird so verfahren, dass diese - von einer Verpackungsmaschine kommend - einzeln entlang einer Packungsbahn transportierbar sind. Die Packungen werden jeweils durch eine Aufnahme bzw. Halterung des Übergabeorgans - Übergaberevolver - erfasst und durch taktweises Drehen des Übergaberevolvers dem Trockenrevolver zugeführt. Dieser ist mit mindestens zwei Taschenkränzen versehen, sodass gleichzeitig zwei Packungen von dem Übergaberevolver an den Trockenrevolver übergeben werden. Der Übergaberevolver führt demnach je Arbeitstakt zwei Bewegungsschritte aus, um zwei Packungen in eine Position gegenüber zwei benachbarten Taschen des Trockenrevolvers zu fördern.

Übergaberevolver und Trockenrevolver sind in der (taktweisen) Drehbewegung so aufeinander abgestimmt, dass je Arbeitstakt zwei (freie) Taschen des Trockenrevolvers in ausgerichteter Relativstellung zwei Aufnahmen des Übergaberevolvers gegenüberliegen. Der Antrieb des Trockenrevolvers kann so gesteuert sein, dass je Arbeitstakt ein Schaltschritt ausgeführt wird - entsprechend dem Abstand von zwei aufeinanderfolgenden Taschen. Eine innovative Besonderheit besteht aber darin, dass der Trockenrevolver während eines Arbeitstaktes mehrere, insbesondere zwei Teilschritte ausführt, um die (nächstfolgenden) Taschen in die Aufnahmeposition zu bewegen. Die Teilschritte betragen vorzugsweise die Hälfte eines vollen Drehschritts des Trockenrevolvers.

Nach einer annähernd vollständigen Umdrehung des Trockenrevolvers werden die dabei fertig geformten und hinsichtlich der Leimverbindungen ausgehärteten Packungen paarweise aus den zugeordneten, benachbarten Taschen ausgestoßen und aufeinanderfolgend abtransportiert, und zwar in einer einzelnen Packungsreihe.

Weitere Einzelheiten der Erfindung beziehen sich auf die besondere Relativanordnung des Übergaberevolvers zum Trockenrevolver sowie auf die Organe zum Abfördern der fertigen Packungen. Einzelheiten der Vorrichtung und der Betriebsweise werden nachfolgend anhand der Zeichnungen näher erläutert. Es zeigt:
- Fig. 1: eine Vorrichtung zum Behandeln von Packungen im Anschluss an den Verpackungsprozess in schematischer Seitenansicht,
- Fig. 2: eine Darstellung analog Fig. 1 mit weiteren Einzelheiten der Vorrichtung,
- Fig. 3: einen Ausschnitt III der Fig. 2 in vergrößertem Maßstab,
- Fig. 4: eine Darstellung entsprechend Fig. 3 bei veränderter Relativstellung von Organen,
- Fig. 5: die Einzelheit gemäß Fig. 3 und Fig. 4 bei nochmals veränderter Position von Organen,
- Fig. 6: einen Querschnitt durch Teile der Vorrichtung entsprechend Schnittebene VI-VI in Fig. 5,
- Fig. 7: einen weiteren Querschnitt der Vorrichtung gemäß Fig. 5 in der Schnittebene VII-VII,
- Fig. 8: eine schematische Darstellung des Antriebs der Organe einer Vorrichtung gemäß Fig. 1, in vergrößertem Maßstab.

Die dargestellte Vorrichtung befasst sich mit der Behandlung bzw. Nachbehandlung von im Wesentlichen quaderförmigen Packungen 10, insbesondere Zigarettenpackungen. Besonders wichtig ist diese Nachbehandlung für Packungen des Typs Klappschachtel mit einer Mehrzahl von durch Leim miteinander verbundenen Faltlappen.

Zentrales Organ der Vorrichtung ist ein Aggregat zur zeitweiligen Aufnahme von Packungen 10 während des Aushärtens von Leimverbindungen bei gleichzeitiger Stabilisierung der (quaderförmigen) Kontur der Packung 10. Dieses Organ ist vorliegend als Trockenrevolver 11 ausgebildet mit einer Mehrzahl von auf die Abmessung und Größe der Packungen 10 zugeschnittenen Hohlräumen, nämlich Taschen 12, 13. Eine Vielzahl der Taschen 12, 13 ist längs des Außenumfangs des Trockenrevolvers 11 in (zwei) Reihen bzw. Taschenkränzen 14 und 15 angeordnet. Die Taschenkränze 14, 15 sind als parallele Reihen ausgebildet, wobei die Taschen 13 des innenliegenden Taschenkranzes 15 geringere Abstände voneinander haben als die Taschen 12 des äußeren Taschenkranzes 14. Die Anzahl der Taschen 12, 13 je Taschenkranz 14, 15 ist übereinstimmend. Weiterhin sind die im Querschnitt rechteckigen Taschen 12, 13 innerhalb eines Taschenkranzes 14 oder 15 unter einem sehr spitzen Winkel zueinander angeordnet, also mit den größeren Seitenflächen nicht parallel ausgerichtet.

Jeweils zwei Taschen 12, 13 der beiden Taschenkränze 14, 15 werden gleichzeitig mit je einer Packung 10 beschickt. Diese einander zugeordneten, benachbarten Taschen 12, 13 sind unter einem stumpfen Winkel zueinander angeordnet, sodass eine bestimmte Relativstellung der Taschen 12, 13 im Bereich einer Beschickungsstation 16 (Fig. 4) gegeben ist. Die Taschen 12, 13 sind weiterhin versetzt zur (gedachten) Radialebene des Trockenrevolvers 11 ausgerichtet.

Die von einer Verpackungsmaschine (oder einem anderen Bearbeitungsaggregat) kommenden Packungen 10 werden längs einer Packungsbahn 17 einzeln bzw. in einer Einzelreihe transportiert. Die quaderförmigen Packungen 10 sind dabei mit ihrer Längserstreckung in Förderrichtung angeordnet. Im Bereich einer Übergabestation 23, nämlich unterhalb eines Übergabeförderers, werden die Packungen 10 einzeln, nacheinander von der Packungsbahn 17 abgenommen und dem Trockenrevolver 11 zugeführt.

Zu diesem Zweck ist in der Übergabestation 23 - oberhalb der Packungsbahn 17 - ein in quergerichteter Ebene drehbarer Übergaberevolver 18 angeordnet. Dieser ist insbesondere so ausgebildet, dass eine Mehrzahl von Halteorganen oder Aufnahmen 19 für je eine Packung 10 längs des Umfangs angeordnet ist. Die Aufnahmen 19 sind beispielsweise mit einer in Umfangsrichtung weisenden, ebenen Bodenplatte 20 versehen und mit seitlichen, bewegbaren Haltestegen 21. In der Aufnahmestellung (Fig. 3, unten) sind die Aufnahmen 19 geöffnet, und zwar durch seitwärts bewegte Haltestege 21, sodass von unten her eine Packung 10 durch einen Packungsheber 24 in die Aufnahme 19 eingeführt werden kann. Diese wird sodann geschlossen und die betreffende Packung 10 weitertransportiert, vorliegend in Drehrichtung des Pfeils 22. Die Packung 10 ist dabei mit der Längserstreckung in Axialrichtung des Übergaberevolvers 18 orientiert.

Der in aufrechter Ebene drehbar gelagerte und taktweise angetriebene Übergaberevolver 18 transportiert die Packung 10 zu der Beschickungsstation 16. Der Übergaberevolver 18 ist mit einer Mehrzahl von Aufnahmen 19 bestückt, die lückenlos aneinander anschließen und durch die ebenen Bodenplatten 20 eine polygonale Kontur des Übergaberevolvers 18 erzeugen. Benachbarte Aufnahmen 19 sind unter einem stumpfen Winkel zueinander ausgerichtet. Eine entsprechende Relativposition ergibt sich für die benachbarten Packungen 10.

Im Bereich der Beschickungsstation 16 befinden sich zwei Aufnahmen 19, jeweils mit einer Packung 10, im Bereich von zwei benachbarten Taschen 12, 13 der Taschenkränze 14, 15. Die Relativstellung bzw. die Winkelstellung der Aufnahmen 19 bzw. der von diesen gehaltenen Packungen 10 einerseits und der zu beschickenden Taschen 12, 13 andererseits ist deckungsgleich. Durch axiale bzw. achsparallele Schubbewegung werden die beiden Packungen 10 (gleichzeitig) aus den Aufnahmen 19 aus- und in die unmittelbar benachbarten Taschen 12, 13 des Trockenrevolvers 11 eingeschoben. Zu diesem Zweck ist im Bereich der Beschickungsstation 16 den beiden Taschen 12, 13 jeweils ein Schieber 25, 26 zugeordnet, der vorzugsweise gleichzeitig die beiden bereitgehalteten Packungen 12, 13 in den Aufnahmen 19 erfasst, ausschiebt und bis zur Endstellung in den Taschen 12, 13 des Trockenrevolvers 11 fördert (Fig. 7).

Auch der Trockenrevolver 11 ist taktweise drehend angetrieben. Nach Beschickung der beiden benachbarten Taschen 12, 13 wird der Trockenrevolver 11 weitergeschaltet. Zugleich, nämlich aufgrund abgestimmten Antriebs, wird der Übergaberevolver 18 weiterbewegt, bis die nachfolgenden zwei Packungen 10 mit den betreffenden Aufnahmen 19 in den Bereich der nachfolgenden, einander zugeordneten Taschen 12, 13 gelangen. Im Prinzip wird demnach der Trockenrevolver 11 um einen Takt weiter gedreht, während gleichzeitig der Übergaberevolver 18 zwei Bewegungs- bzw. Schaltschritte ausführt.

Unmittelbar benachbart zur Beschickungsstation 16 befindet sich eine Ausschubstation 27, in der während der Stillstandsphase des Trockenrevolvers 11 zwei Packungen 10 aus Taschen 12, 13 in Axialrichtung ausgeschoben und vorzugsweise einzeln, nacheinander abtransportiert werden. Zu diesem Zweck sind an der zum Übergaberevolver 18 gegenüberliegenden Seite des Trockenrevolvers 11 zwei Ausschieber 28 angeordnet, die auf je eine Tasche 12, 13 der Taschenkränze 14, 15 ausgerichtet sind und so betätigt werden, dass während der Stillstandsphase zum Einschieben von Packungen 10 zeitgleich zwei Packungen 10 aus Taschen 12, 13 des Trockenrevolvers 11 ausgeschoben werden. Die beiden Ausschieber 28 sind in entsprechender Relativstellung an einem vorzugsweise gemeinsamen Betätigungsarm 29 angebracht.

Die Ausschubstation 27 befindet sich in Drehrichtung des Trockenrevolvers 11 (Pfeil 30) unmittelbar vor der Beschickungsstation 16, derart, dass bis zu dieser vorliegend drei Schaltschritte des Trockenrevolvers 11 erforderlich sind, also zwei Leerstationen für die Taschen 12, 13 durchlaufen werden.

Die Ausschubstation 21 ist so ausgebildet, dass die beiden gleichzeitig ausgeschobenen Packungen 10 nacheinander abtransportiert werden unter Bildung einer Reihe von aufeinanderfolgenden Einzelpackungen. An die Ausschubstation 27 schließt ein Abförderer 31 an, der die Packungen 10 mit Abstand voneinander transportiert. Ein Obergurt und ein Untergurt sind dabei mit korrespondierenden Mitnehmern versehen, die jeweils eine Packung 10 an der Rückseite erfassen. Die Packungen 10 werden in einer Stellung, in der schmale Seitenflächen nach oben und unten gerichtet sind bei Querausrichtung der Packungen 10, transportiert.

Die aus den Taschen 12, 13 austretenden Packungen 10 werden auf einer Auflage bzw. auf einer (feststehenden) Führung 32 abgelegt, die aus einer Unterführung 33 und einer Oberführung 34 besteht. Mindestens die Unterführung 33 ist bogenförmig ausgebildet zur Anpassung an die Relativstellung der Taschen 12, 13 bzw. der aus diesen austretenden Packungen 10. Die Führung 32 ist quer zum Trockenrevolver 11 bzw. zu den Taschenkränzen 14, 15 angeordnet und dient zum aufeinanderfolgenden Abtransport der beiden Packungen 10.

Ein Übergabeorgan führt die Packungen 10 nacheinander in den Bereich des Abförderers 31 ein. Das Übergabeorgan ist als Stemrad 35 ausgebildet mit annähernd radial bzw. unter einem Winkel zur Radialen gerichteten Mitnehmerarmen 36. Das Stemrad 35 ist in der Relativstellung so angeordnet, dass beim Ausschub einer Packung 10 aus einer Tasche 12 des radial außen liegenden Taschenkranzes 14 diese Packung 10 unmittelbar von einem bereitstehenden Mitnehmerarm 36 erfasst und abgefördert wird. Die betreffende Packung 10 wird nach einem kurzen Dreh- bzw. Förderweg an den Abförderer 31 übergeben, nämlich in den Bereich zwischen den beiden Gurten desselben eingeführt.

Die in der Ausschubstation 27 zusammenwirkenden Organe und Führungen sind geteilt, sodass bei den Bewegungen keine Kollisionen auftreten. Das Stemrad 35 besteht aus zwei im Abstand voneinander angeordneten Radstegen 37. Diese erfassen jeweils gemeinsam eine Packung 10. Des Weiteren besteht auch der Abförderer 31 aus zwei im Abstand voneinander laufenden Einzelgurten 38.

Auch die Führung 32 ist entsprechend ausgebildet. Die Unterführung 33 besteht aus zwei im Abstand voneinander angeordneten Führungsstegen 39, auf denen stirn- und bodenseitige Endbereiche der großflächigen Packungsseite aufliegen. Die Führungsstege 39 sind bogenförmig ausgebildet entsprechend der Relativstellung der einander zugeordneten Taschen 12, 13. Weiterhin ist die Führung 32 mit einer Seitenführung bzw. Seitenwand 40 versehen, die zugleich als Anschlag bzw. Abstützung wirkt beim Ausschub der beiden Packungen 10 aus den Taschen 12, 13. Die Seitenwand 40 bewirkt eine exakte Ausrichtung der Packungen 10 auf den Vorgang des Abfördems. Die unteren Führungsstege 39 weisen an ihren Enden Schenkel 41, 42 auf, die ebenfalls als Anschläge für die exakte Positionierung der Packungen 10 bei der Übergabe an das Stemrad 35 dienen. Insbesondere hat der dem Stemrad 35 zugekehrte Schenkel 41 die Aufgabe, die Packung 10 auszurichten.

Die Führungsstege 39 sind in einem solchen Abstand voneinander angeordnet, dass das Sternrad 35 zwischen diesen Organen bewegbar, nämlich drehbar ist und die jeweilige Packung 10 infolge der Drehbewegung von den Führungsstegen 39 abhebt.

Die Packung 10 des äußeren Taschenkranzes 14 wird unmittelbar nach dem Ausschub durch das Stemrad 35 von der Führung 32 abgehoben und dem Abförderer 31 übergeben. Die radial innenliegende Packung 10 aus den Taschen 13 des Taschenkranzes 15 wird aus der Ausschubstellung auf der Führung 32 entlang bewegt in den Bereich des äußeren Taschenkranzes 14 bzw. in eine Übemahmeposition für das Stemrad 35. Zu diesem Zweck wird die radial innenliegende Packung 10 durch einen Querförderer erfasst und gleitend auf der Unterführung 33 entlang bewegt in die Übernahmestellung.

Der Querförderer besteht aus einem Mitnehmerkopf 43, der an einem Betätigungshebel 44 angebracht ist. Dieser ist durch eine Welle 45 im Sinne einer hin- und hergehenden Schwenkbewegung antreibbar. Der Mitnehmerkopf 43 ist mit Vorsprüngen versehen, die die Packung 10 ohne Veränderung der Relativstellung an gegenüberliegenden Seiten erfassen. Der Mitnehmerkopf 43 ist im Wesentlichen gabelförmig ausgebildet mit im Abstand voneinander angeordneten Tragschenkeln 46. Deren Abstand ist so bemessen, dass das Sternrad 35 zwischen den Tragschenkeln 26 bewegbar ist. Am freien Ende jedes Tragschenkels ist ein aufrechter Vorsprung 47 angeordnet, der die zugekehrte (Längs-)Seite der Packung 10 abstützt. Gegenüberliegend sind an dem Mitnehmerkopf 43 entsprechende rückseitige Vorsprünge 48 angeordnet, die die Packung 10 an einer in Bewegungsrichtung rückseitigen (Seiten-)Fläche erfassen. Durch die Förderbewegung, nämlich durch die Schwenkbewegung des so ausgebildeten Mitnehmerkopfes 43 wird die Packung aus der radial innenliegenden Stellung (Fig. 4) in die Stellung zur Übernahme durch das Stemrad 35 bewegt.

Eine innovative Besonderheit der Vorrichtung ist die Abstimmung der Bewegungen des Trockenrevolvers 11 und des Übergaberevolvers 18, und zwar unabhängig von der Gestaltung der vorgenannten Organe. Der Übergaberevolver 18 führt einzelne Bewegungsschritte 49 in Drehrichtung aus, die von dem (Mitten-)Abstand der benachbarten Aufnahmen 19 bestimmt sind. Mit jedem Bewegungsschritt 49 wird eine Aufnahme 19 in die (nach unten gerichtete) Übernahmestellung für eine Packung 10 bewegt. Zur Bereitstellung von zwei gleichzeitig an den Trockenrevolver 11 überführbaren Packungen 10 sind zwei aufeinanderfolgende Bewegungsschritte 49 des Übergaberevolvers 18 erforderlich.

Der Trockenrevolver 11 ist geeignet, in einem Drehschritt jeweils zwei freie Taschen 12, 13 in die Aufnahmestellung für die Packungen 10 zu bewegen. Die vorliegende Besonderheit besteht darin, dass der Trockenrevolver 11 die gleiche Anzahl von Drehschritten ausführt, um die zwei einander zugeordneten Taschen 12, 13 in die Aufnahmestellung zu bewegen. Der Trockenrevolver 11 führt demnach zwei Teilschritte 50 in Drehrichtung aus, um eine Gesamtdrehung entsprechend dem (Mitten-)Abstand der in Umfangsrichtung aufeinanderfolgenden Taschen 12, 13 zu bewirken. Der Antrieb des Trockenrevolvers 11 und des Übergaberevolvers 18 stimmen hinsichtlich der Bewegungs- bzw. Schaltschritte je Arbeitstakt überein. Jeder Teilschritt 50 des Trockenrevolvers 11 entspricht einem halben Abstand aufeinanderfolgender Taschen 12, 13 in Umfangsrichtung des Trockenrevolvers 11. Vorliegend werden demnach zwei Bewegungsschritte 49 des Übergaberevolvers 18 und zwei Teilschritte 50 des Trockenrevolvers 11 ausgeführt, um zwei Packungen 10 einerseits und zwei Taschen 12, 13 in die Beschickungsstation 16 zu bewegen.

Fig. 8 zeigt schematisch eine vorteilhafte Ausführung eines Getriebes für den Drehantrieb des Übergaberevolvers 18 sowie des Trockenrevolvers 11. Es ist vorgesehen, dass beide Organe von einer gemeinsamen Welle, einer Zentralwelle 51 angetrieben werden. Die Zentralwelle läuft mit kontinuierlicher Drehung. Mit strichpunktierten Linien sind Teilkreise von Getriebe- bzw. Zahnrädern gezeigt. Der Antrieb der Zentralwelle 51 wird einerseits über Zahnräder 52 und 53 unter Erzeugung einer Getriebestufe auf den Trockenrevolver 11 bzw. auf ein Zahnrad 54 desselben übertragen, derart, dass die Schaltschritte bzw. die Bewegungsschritte, insbesondere in der Ausführung als Teilschritte 50, erzeugt werden. Des Weiteren wird der Antrieb der Zentralwelle 51 auf Zahnräder 55 und 56 übertragen, die dem Übergaberevolver 18 (Zahnrad 56) zugeordnet sind.

Die Drehbewegung der Zentralwelle 51 wird von einem Zahnrad 57 auf einen Taktgeber übertragen, der die kontinuierliche Bewegung in getaktete Bewegungen umsetzt. Einem von der Zentralwelle 51 über das Zahnrad 57 angetriebenen Getrieberad 58 sind mit diesem umlaufende Kurvenscheiben 59, 60 zugeordnet. Diese werden demnach ebenfalls kontinuierlich drehend angetrieben. Den Kurvenscheiben 59, 60 ist ein Rollenstern 61 nachgeordnet, der von den beiden Kurvenscheiben 59, 60 bei jeder Umdrehung beaufschlagt wird. Das Zusammenwirken der Kurvenscheiben 59, 60 mit dem Rollenstern 61 führt zu einer taktweisen Drehbewegung eines Übertragungsrades 62 auf der Achse des Rollensterns 61. Durch das Übertragungsrad 62 werden taktweise Drehbewegungen auf das Zahnrad 52 (für den Trockenrevolver 11) und zugleich auf das Zahnrad 55 (für den Übergaberevolver 18) übertragen. Die Anzahl der Drehschritte von Trockenrevolver 11 einerseits und Übergaberevolver 18 andererseits je Arbeitstakt ist demnach gleich. Zwei Bewegungsschritte 49 des Übergaberevolvers 18 bewirken eine Bereitstellung von zwei Aufnahmen 19 mit Packungen 10.

Trockenrevolver 11 und Übergaberevolver 18 sind getrieblich über Zahnräder in einem festen Übersetzungsverhältnis miteinander verbunden. Die Organe sind einem Taktantrieb nachgeschaltet, wobei die Übersetzung zwischen Trockenrevolver 11 und Übergaberevolver 18 so gewählt ist, dass die Anzahl der Bewegungsschritte auch der Anzahl der Packungsreihen bzw. Packungskränze im Trockenrevolver 11 und dementsprechend der Anzahl der je Arbeitstakt aus dem Trockenrevolver 11 gleichzeitig ausgestoßenen Packungen 10 entspricht.

**Bezugszeichenliste**

| | | | |
|---|---|---|---|
| 10 | Packung | 39 | Führungssteg |
| 11 | Trockenrevolver | 40 | Seitenwand |
| 12 | Tasche | 41 | Schenkel |
| 13 | Tasche | 42 | Schenkel |
| 14 | Taschenkranz | 43 | Mitnehmerkopf |
| 15 | Taschenkranz | 44 | Betätigungshebel |
| 16 | Beschickungsstation | 45 | Welle |
| 17 | Packungsbahn | 46 | Tragschenkel |
| 18 | Übergaberevolver | 47 | Vorsprung |
| 19 | Aufnahme | 48 | Vorsprung |
| 20 | Bodenplatte | 49 | Bewegungsschritt |
| 21 | Haltesteg | 50 | Teilschritt |
| 22 | Pfeil | 51 | Zentralwelle |
| 23 | Übergabestation | 52 | Zahnrad |
| 24 | Packungsheber | 53 | Zahnrad |
| 25 | Schieber | 54 | Zahnrad |
| 26 | Schieber | 55 | Zahnrad |
| 27 | Ausschubstation | 56 | Zahnrad |
| 28 | Ausschieber | 57 | Zahnrad |
| 29 | Betätigungsarm | 58 | Getrieberad |
| 30 | Pfeil | 59 | Kurvenscheibe |
| 31 | Abförderer | 60 | Kurvenscheibe |
| 32 | Führung | 61 | Rollenstern |
| 33 | Unterführung | 62 | Übertragungsrad |
| 34 | Oberführung | | |
| 35 | Stemrad | | |
| 36 | Mitnehmerarm | | |
| 37 | Radsteg | | |
| 38 | Einzelgurt | | |

## Patentansprüche

1. Vorrichtung zum Speichern und/oder zur Formgebung von im Wesentlichen quaderförmigen, durch Klebung miteinander verbundene Faltlappen aufweisenden Packungen (10), mit wenigstens einem Trockenrevolver (11), der mindestens zwei konzentrisch angeordnete Reihen von Aufnahmen bzw. Taschen (12, 13) für je eine Packung (10) aufweist, nämlich einen radial innenliegenden Taschenkranz (15) und einen radial außenliegenden Taschenkranz (14), die konzentrisch zueinander angeordnet sind, wobei die Packungen (10) in Axialrichtung in die mindestens an einer axialen Seite offenen Taschen (12, 13) einführbar und nach einer Teilumdrehung des Trockenrevolvers (11) aus diesen ausschiebbar sind wobei die Packungen (10) dem Trockenrevolver (11) durch einen Übergaberevolver (19) als taktweise drehbaren Förderer mit mehreren Aufnahmen (19) für je eine Packung (10) zuführbar sind, wobei die Aufnahmen (19) für je eine Packung (10) einzeln nebeneinander in Umfangsrichtung angeordnet sind, verden
a) die Packungen (10) einzeln, nacheinander von einer eindigen Packungsbahn (17) abgenommen und den Aufnahmen (19) zugeführt,
b) alle benachbarten Packungen (10) sind im Bereich des Übergaberevolvers (18) aufgrund polygonartiger Anordnung der Aufnahmen (19) längs des Umfangs des Übergaberevolvers (18) unter einem Winkel zueinander angeordnet,
c) die in Umfangsrichtung benachbarten Taschen (12, 13) eines Taschenkranzes (14, 15) sind unter einem spitzen Winkel zueinander und unter einem Winkel zur gedachten Radialebene des Trockenrevolvers (11) angeordnet und benachbarte, einander zugeordnete Taschen (12, 13) der beiden Taschenkränze (14, 15) sind unter einem stumpfen Winkel zueinander gerichtet unter Abstimmung auf die Relativstellung von zwei benachbarten Aufnahmen (19) des Überführungsrevolvers (18),
d) benachbarte Taschen (12, 13) der beiden Taschenkränze (14, 15) sind in einer Relativstellung entsprechend der Stellung benachbarter Aufnahmen (19) des Übergaberevolvers (18) angeordnet, derart, dass während einer gemeinsamen Stillstandsphase von Trockenrevolver (11) und Übergaberevolver (18) gleichzeitig zwei Packungen (10) aus den Aufnahmen (19) in Axialrichtung in zugeordnete, benachbarte Taschen (12, 13) einschiebbar sind,
e) der Trockenrevolver (11) und der Übergaberevolver (18) sind zugleich aufgrund abgestimmten Antriebs weiterbewegbar, bis nachfolgende zwei Packungen (10) mit den betreffenden Aufnahmen (19) In den Bereich der nachfolgenden einander zugeordneten Taschen (12, 13) gelangen, wobei der Trockenrevolver (11) um einen Takt weiter gedreht wird, während gleichzeitig der Übergaberevolver (18) zwei Bewegungs- bzw. Schaltschritte ausführt.

2. Vorrichtung nach Anspruch 1, **gekennzeichnet durch** folgende Merkmale:
a) die beiden benachbarten bzw einander zugeordneten Packungen (10) der beiden Taschenkränzen (14, 15) des Trockenrevolvers (11) sind (etwa) gleichzeitig aus den Taschen (12, 13) ausschiebbar,
b) eine der ausgeschobenen Packungen (10), insbesondere des radial außenliegenden Taschenkranzes (14), ist unmittelbar einem Packungsförderer zuführbar, insbesondere einem taktweise drehenden Sternrad (35),
c) die zweite, insbesondere radial innenliegende Packung (10) ist einem Zwischenförderer zuführbar mit einem im Wesentlichen in Radialrichtung hin- und herbewegbaren Mitnehmerkopf (43), der die radial innenliegende Packung (10) nach Abtransport der radial außenliegenden Packung (10) dem Stemrad (35) zuführt.

3. Vorrichtung nach Anspruch 3 oder 2, **dadurch gekennzeichnet, dass** mindestens die radial innenliegende Packung (10) der gleichzeitig aus den einander zugeordneten Taschen (12, 13) ausgeschobenen Packungen (10) auf einer neben dem Trockenrevolver (11) vorzugsweise feststehend angeordneten Führung (32) ablegbar ist, wobei der Zwischenförderer bzw. der Mitnehmerkopf (43) die radial innenliegende Packung (10) entlang der Führung (32) bzw. auf einer Unterführung (33) derselben gleitend zur Abförderstation bzw. zum Stemrad (35) transportiert.

4. Vorrichtung nach Anspruch 3, **dadurch gekennzeichnet, dass** die Unterführung (33) aus vorzugsweise zwei im Abstand voneinander angeordneten Führungsstegen (39) als Auflage für die Packung (10) besteht, wobei der Zwischenförderer bzw. der Mitnehmerkopf (43) zum Transport der Packung (10) zwischen den Führungsstegen (39) entlang einer vorzugsweise kreisförmigen Bewegungsbahn hin- und herbewegbar ist.

5. Vorrichtung nach Anspruch 4 oder einem der weiteren Ansprüche, **dadurch gekennzeichnet, dass** auf der zur Ausschubseite der Packungen (10) bzw. auf der zum Trockenrevolver (11) gegenüberliegenden Seite neben der Führung (32) ein Anschlag für die ausgeschobenen Packungen (10) gebildet ist, insbesondere eine Seitenwand (40) der Führung (32).

6. Vorrichtung nach Anspruch 1, **dadurch gekennzeichnet, dass** der Trockenrevolver (11) in mehreren, insbesondere zwei Drehschritten, nämlich Teilschritten (50), drehbar ist, um nach Aufnahme von Packungen nachfolgende Taschen (12, 13) in eine Aufnahmestellung benachbart zum Übergabeorgan zu fördern.

7. Vorrichtung nach Anspruch 1, **dadurch gekennzeichnet, dass** der Antrieb des Trockenrevolvers (11) und des Übergaberevolvers (18) durch Getriebe aufeinander abgestimmt sind, insbesondere durch getriebliche Verbindung mit einer gemeinsamen Zentralwelle (51).

8. Vorrichtung nach Anspruch 7, **gekennzeichnet durch** folgende Merkmale:
a) die Zentralwelle (51) ist kontinuierlich drehend angetrieben,
b) die kontinuierliche Drehbewegung der Zentralwelle (51) ist **durch** ein Taktgetriebe (59, 60, 61) in eine taktweise Drehbewegung umsetzbar,
c) der Trockenrevolver (11) einerseits und der Übergaberevolver (18) andererseits sind über gesonderte Getriebeelemente mit dem Taktgetriebe (59, 60, 61) verbunden.

9. Vorrichtung nach Anspruch 8, **dadurch gekennzeichnet, dass** der Taktantrieb aufgrund des Taktgetriebes (59, 60, 61) mittels entsprechend dimensionierter Zahnräder (52, 53, 54) derart untersetzt ist, dass der Trockenrevolver (11) in kleinen Teilschritten (50) drehbar ist, insbesondere derart, dass je Bewegungsschritt (49) des Übergaberevolvers (18) ein Teilschritt (50) des Trockenrevolvers (11) ausführbar ist.

10. Vorrichtung nach Anspruch 7, **dadurch gekennzeichnet, dass** der Trockenrevolver (11) und der Übergaberevolver (18) in einem festen Übersetzungsverhältnis über Zahnräder (52..57) miteinander verbunden sind, wobei die Übersetzung zwischen Trockenrevolver (11) und Übergaberevolver (18) so gewählt ist, dass die Anzahl der Teilschritte (50) des Trockenrevolvers (11) der Anzahl der Taschenkränze (14, 15) bzw. der Anzahl der gleichzeitig aus den Taschen (12, 13) ausschiebbaren Packungen (10) entspricht.

## Claims

1. An apparatus for storing and/or for forming essentially cuboidal packs (10), which are connected to one another by adhesive bonding and have folding flaps, having at least one drying turret (11) which has at least two concentrically arranged rows of mounts or pockets (12, 13) for in each case one pack (10), namely a radially inner pocket ring (15) and a radially outer pocket ring (14), which are disposed concentrically to one another, wherein the packs (10) can be introduced in the axial direction into the pockets (12, 13), open at least on one axial side, and, following a partial revolution of the drying turret (11), can be pushed out of the same, wherein the packs (10) can be fed to the drying turret (11) by a transfer turret as an incrementally rotatable conveyor with a plurality of mounts (19) for in each case one pack (10), wherein the mounts (19) for in each case one pack (10) are arranged individually one beside the other in the circumferential direction, **characterized by** the following features:
a) the packs (10) are removed individually one after the other from a single pack path (17) and fed to the mounts (19),
b) all adjacent packs (10), in the region of the transfer turret (18), are arranged at an angle to one another, on account of the polygonal arrangement of the mounts (19) along the circumference of the transfer turret (18),
c) the circumferentially adjacent pockets (12, 13) of a pocket ring (14, 15) are arranged at an acute angle to one another and at an angle to the imaginary radial plane of the drying turret (11), and adjacent, associated pockets (12, 13) of the two pocket rings (14, 15) are directed at an obtuse angle to one another, in coordination with the relative position of two adjacent mounts (19) of the transfer turret (18),
d) adjacent pockets (12, 13) of the two pocket rings (14, 15) are arranged in a relative position corresponding to the position of adjacent mounts (19) of the transfer turret (18) such that, during a joint standstill phase of the drying turret (11) and transfer turret (18), simultaneously two packs (10) can be pushed in the axial direction out of the mounts (19) into associated, adjacent pockets (12, 13),
e) the drying turret (11) and the transfer turret (18), on account of the coordinated drive system, can be moved further at the same time until the following two packs (10), with the relevant mounts (19), pass into the region of the following associated pockets (12, 13), wherein the drying turret (11) is rotated further by one increment while the transfer turret (18) simultaneously executes two movement or switching steps.

2. The apparatus as claimed in claim 1, **characterized by** the following features:
a) the two adjacent or associated packs (10) of the two pocket rings (14, 15) of the drying turret (11) can be pushed (approximately) simultaneously out of the pockets (12, 13),
b) one of the pushed-out packs (10), in particular of the radially outer pocket ring (14), can be fed directly to a pack conveyor, in particular to an incrementally rotating star wheel (35),
c) the second, in particular radially inner pack (10) can be fed to an interim conveyor with a driver head (43), which can be moved back and forth essentially in the radial direction and which feeds the radially inner pack (10) to the star wheel (35) once the radially outer pack (10) has been removed.

3. The apparatus as claimed in claim 3 or 2, **characterized in that** at least the radially inner pack (10) of the packs (10) which are pushed simultaneously out of the associated pockets (12, 13) can be set down on a guide (32), which is arranged preferably in a fixed manner alongside the drying turret (11), wherein the interim conveyor or the driver head (43) transports the radially inner pack (10) to the removal station or to the star wheel (35) with sliding action along the guide (32) or on a lower guide (33) of the same.

4. The apparatus as claimed in claim 3, **characterized in that** the lower guide (33) comprises preferably two spaced-apart guide crosspieces (39) as a bearing means for the pack (10), wherein the interim conveyor or the driver head (43) can be moved back and forth along a preferably circular movement path in order to transport the pack (10) between the guide crosspieces (39).

5. The apparatus as claimed in claim 4 or one of the further claims, **characterized in that** alongside the guide (32), on the side opposite to the pushing-out side of the packs (10) or on the side opposite to the drying turret (11), a stop is provided for the pushed-out packs (10), this stop being, in particular, a side wall (40) of the guide (32).

6. The apparatus as claimed in claim 1, **characterized in that** the drying turret (11) can be rotated in a plurality of, in particular two, rotary steps, that is to say sub-steps (50) in order, once packs have been received, to convey following pockets (12, 13) into a receiving position adjacent to the transfer mechanism.

7. The apparatus as claimed in claim 1, **characterized in that** the drives of the drying turret (11) and of the transfer turret (18) are coordinated with one another by gear mechanisms, in particular by geared connection to a common central shaft (51).

8. The apparatus as claimed in claim 7, **characterized by** the following features:
a) the central shaft (51) is driven continuously in rotation,
b) the continuous rotary movement of the central shaft (51) can be converted into an incremental rotary movement by an incremental gear mechanism (59, 60, 61),
c) the drying turret (11), on the one hand, and the transfer turret (18), on the other hand, are connected to the incremental gear mechanism (59, 60, 61) via separate gear-mechanism elements.

9. The apparatus as claimed in claim 8, **characterized in that** the incremental drive, on account of the incremental gear mechanism (59, 60, 61), is stepped down by means of appropriately dimensioned gearwheels (52, 53, 54) such that the drying turret (11) can be rotated in small sub-steps (50), in particular such that one sub-step (50) of the drying turret (11) can be executed for each movement step (49) of the transfer turret (18).

10. The apparatus as claimed in claim 7, **characterized in that** the drying turret (11) and the transfer turret (18) are connected to one another with a fixed transmission ratio via gearwheels (52..57), wherein the transmission between the drying turret (11) and transfer turret (18) is selected such that the number of sub-steps (50) of the drying turret (11) corresponds to the number of pocket rings (14, 15) and the number of packs (10) which can be pushed simultaneously out of the pockets (12, 13).

## Revendications

1. Dispositif de stockage et/ou de formage de paquets essentiellement parallélépipédiques (10), présentant des rabats assemblés les uns aux autres par collage, avec au moins un carrousel de séchage (11), qui présente au moins deux rangées de logements ou de poches (12, 13) pour chaque fois un paquet (10), agencées de façon concentrique, à savoir une couronne de poches (15) située radialement à l'intérieur et une couronne de poches (14) située radialement à l'extérieur, qui sont agencées de façon concentrique l'une par rapport à l'autre, dans lequel les paquets (10) peuvent être introduits en direction axiale dans les poches (12, 13) ouvertes au moins sur un côté axial et peuvent être retirés hors de celles-ci après une rotation partielle du carrousel de séchage (11), dans lequel les paquets (10) peuvent être fournis au carrousel de séchage (11) par un carrousel de transfert (19) en forme de transporteur rotatif en cadence avec plusieurs logements (19) pour chaque fois un paquet (10), dans lequel les logements (19) pour chaque fois un paquet (10) sont agencés individuellement l'un à côté de l'autre en direction périphérique, **caractérisé par** les caractéristiques suivantes:
a) les paquets (10) sont prélevés individuellement, l'un après l'autre hors d'un unique train de paquets (17) et envoyés aux logements (19),
b) tous les paquets voisins (10) sont agencés sous un angle l'un par rapport à l'autre dans la région du carrousel de transfert (18) en raison de l'agencement polygonal des logements (19) le long du pourtour du carrousel de transfert (18),
c) les poches (12, 13) d'une couronne de poches (14, 15) voisines en direction périphérique sont agencées sous un angle aigu l'une par rapport à l'autre et sous un angle par rapport au plan radial imaginaire du carrousel de séchage (11) et des poches voisines (12, 13), associées l'une à l'autre des deux couronnes de poches (14, 15) sont orientées sous un angle obtus l'une par rapport à l'autre en accord avec la position relative de deux logements voisins (19) du carrousel de transfert (18),
d) des poches voisines (12, 13) des deux couronnes de poches (14, 15) sont agencées dans une position relative correspondant à la position de logements voisins (19) du carrousel de transfert (18), de telle manière que pendant une phase d'arrêt commune du carrousel de séchage (11) et du carrousel de transfert (18) deux paquets (10) provenant des logements (19) puissent être introduits simultanément en direction axiale dans des poches voisines associées (12, 13),
e) le carrousel de séchage (11) et le carrousel de transfert (18) peuvent être simultanément avancés, en raison d'entraînements harmonisés, jusqu'à ce que deux paquets suivants (10) avec les logements concernés (19) arrivent dans la région des poches suivantes associées l'une à l'autre (12, 13), dans lequel le carrousel de séchage (11) est tourné d'un pas, pendant que le carrousel de transfert (18) effectue en même temps deux pas de déplacement ou de commutation.

2. Dispositif selon la revendication 1, **caractérisé par** les caractéristiques suivantes:
a) les deux paquets (10) voisins ou associés l'un à l'autre des deux couronnes de poches (14, 15) du carrousel de séchage (11) peuvent être retirés (environ) simultanément hors des poches (12, 13),
b) un des paquets retirés (10), en particulier de la couronne de poches située radialement à l'extérieur (14), peut être envoyé immédiatement à un transporteur de paquets, en particulier à une roue étoilée (35) tournant en cadence,
c) le deuxième paquet (10), en particulier situé radialement à l'intérieur, peut être envoyé à un transporteur intermédiaire avec une tête d'entraînement (43) à mouvement réciproque essentiellement en direction radiale, qui envoie le paquet (10) situé radialement à l'intérieur, après l'évacuation du paquet (10) situé radialement à l'extérieur, à la roue étoilée (35).

3. Dispositif selon la revendication 3 ou 2, **caractérisé en ce qu'**au moins le paquet (10) situé radialement à l'intérieur des paquets (10) retirés simultanément des poches associées l'une à l'autre (12, 13) peut être déposé sur un guide (32) agencé de préférence de façon fixe à côté du carrousel de séchage (11), dans lequel le transporteur intermédiaire ou la tête d'entraînement (43) transporte le paquet (10) situé radialement à l'intérieur le long du guide (32) ou sur un guide inférieur (33) de celui-ci en glissant vers la station d'évacuation ou vers la roue étoilée (35).

4. Dispositif selon la revendication 3, **caractérisé en ce que** le guide inférieur (33) se compose de préférence de deux nervures de guidage (39) agencées à distance l'une de l'autre comme support pour le paquet (10), dans lequel le transporteur intermédiaire ou la tête d'entraînement (43) est déplaçable en mouvement réciproque le long d'une trajectoire de préférence circulaire pour le transport du paquet (10) entre les nervures de guidage (39).

5. Dispositif selon la revendication 4 ou l'une quelconque des autres revendications, **caractérisé en ce qu'**une butée pour les paquets retirés (10), en particulier une paroi latérale (40) du guide (32), est formée à côté du guide (32) sur le côté opposé au côté de retrait des paquets (10) ou au carrousel de séchage (11).

6. Dispositif selon la revendication 1, **caractérisé en ce que** le carrousel de séchage (11) peut tourner en plusieurs, en particulier deux pas de rotation, à savoir des pas partiels (50), afin de transporter, après réception de paquets, des poches successives (12, 13) dans une position de réception, voisine de l'organe de transfert.

7. Dispositif selon la revendication 1, **caractérisé en ce que** l'entraînement du carrousel de séchage (11) et l'entraînement du carrousel de transfert (18) sont accordés l'un à l'autre par des engrenages, en particulier par une liaison par engrenages avec un arbre central commun (51).

8. Dispositif selon la revendication 7, **caractérisé par** les caractéristiques suivantes:
a) l'arbre central (51) est entraîné en rotation en continu,
b) le mouvement de rotation continu de l'arbre central (51) peut être converti par un mécanisme d'horloge (59, 60, 61) en un mouvement de rotation cadencé,
c) le carrousel de séchage (11) d'une part et le carrousel de transfert (18) d'autre part sont reliés au mécanisme d'horloge (59, 60, 61) par des éléments à engrenages séparés.

9. Dispositif selon la revendication 8, **caractérisé en ce que** l'entraînement cadencé est démultiplié en raison du mécanisme d'horloge (59, 60, 61) au moyen de roues dentées (52, 53, 54) dimensionnées de façon correspondante, de telle manière que le carrousel de séchage (11) puisse tourner en petits pas partiels (50), en particulier de telle manière qu'un pas partiel (50) du carrousel de séchage (11) puisse être effectué pour chaque pas de déplacement (49) du carrousel de transfert (18).

10. Dispositif selon la revendication 7, **caractérisé en ce que** le carrousel de séchage (11) et le carrousel de transfert (18) sont reliés l'un à l'autre avec un rapport de démultiplication fixe au moyen de roues dentées (52 ... 57), dans lequel la démultiplication entre le carrousel de séchage (11) et le carrousel de transfert (18) est choisie de telle manière que le nombre de pas partiels (50) du carrousel de séchage (11) corresponde au nombre des couronnes de poches (14, 15) ou au nombre des paquets (10) pouvant être retirés en même temps hors des poches (12, 13).
